# EUROPÄISCHE PATENTSCHRIFT

(11) **EP 1 182 414 B1**
(45) Veröffentlichungstag und Bekanntmachung des Hinweises auf die Patenterteilung: **12.07.2006**
(21) Anmeldenummer: 01115148.7
(22) Anmeldetag: 22.06.2001
(51) Int. Cl.: F28D 1/04, F28F 9/04

(54) **Kühleranordnung**
Cooling system
Système de refroidissement

(30) Priorität: 25.08.2000 DE 10041794
(43) Veröffentlichungstag der Anmeldung: 27.02.2002
(73) Patentinhaber: Modine Manufacturing Company, Racine, Wisconsin 53403-2552 (US)
(72) Erfinder: Ehlers, Michael, 72202 Nagold (DE); Knecht, Wolfgang, 70599 Stuttgart (DE); Welchner, Daniela, 73119 Zell (DE); Strähle, Roland, 72669 Unterensingen (DE); Soldner, Jörg, 71139 Ehningen (DE); Zobel, Werner, 71052 Böblingen (DE)
(74) Vertreter: Wolter, Klaus-Dietrich

(56) Entgegenhaltungen:
- EP-A- 0 222 636
- EP-A- 0 564 761
- DE-A- 19 724 728
- DE-A- 19 950 753
- DE-C- 19 713 712
- GB-A- 2 065 860

## Beschreibung

Die Erfindung betrifft eine Kühleranordnung bestehend aus mehreren Kühlern, die je zwei mit Verbindungsrändern ausgestattete Sammelkästen aufweisen, zur Kühlung verschiedener Fluide, deren in mindestens einer Reihe angeordnete, die Sammelkästen verbindende Flachrohre quer zur Ventilatorachse des im Inneren der Kühleranordnung angeordneten Radialventilators verlaufen, mit einer Frontwand und einer Rückwand so eine Kühleranordnung ist aus der DE-C- 197 13712 bekannt.

In der DE 199 50 753.8 sind die Zu - und Abflußleitungen der Kühleranordnung relativ flach und damit platzsparend ausgebildet. Sie verbinden die beiden in der dortigen Fig. 1 seitlichen und den unten angeordneten Kühler, die dort Kühlflüssigkeitskühler sind. Der Ein - bzw. der Austritt der Zu - oder Abflußleitungen in bzw. aus dem jeweiligen Sammelkasten erfolgt dort über die Stirnseiten des jeweiligen Sammelkastens. Der Zulauf und der Ablauf der Kühlflüssigkeit befindet sich an der Rückwand. Mit einer solchen Ausbildung kann nicht allen Einsatz - bzw. Anschlußbedingungen entsprochen werden.

Die genannte bisher unveröffentlichte Kühleranordnung besteht aus Kühlern, die Sammelkästen mit Rohrböden aufweisen, wie in Fig. 4 der erwähnten Anmeldung gezeigt ist.

Ferner gibt es Kühler, die als sogenannte rohrbodenlose Kühler bezeichnet werden können. Solche Kühler gehen u. a. aus den bisher Anmeldungen DE 100 16 113. 8, DE 100 19 268.8 oder DE 100 33 070.3 hervor. Aus dem EP 222 636 A1 geht ein Kühler hervor, bei dem ein Anschlussstutzen aus Kunststoff einstückig mit dem Sammelkasten bzw. mit einem Rohrboden ausgebildet ist.

Die Aufgabe der Erfindung besteht darin, die Kühleranordnung so auszubilden, daß sie für andere Einsatz - bzw. Anschlußbedingungen geeignet ist, wobei die kompakte und raumsparende Gestaltung erhalten bleiben soll.

Die erfindungsgemäße Lösung ergibt sich hinsichtlich der Kühleranordnung aus dem Kennzeichen des Anspruchs 1. Die Ansprüche 2 bis 9 beschreiben Varianten und Weiterbildungen der Kühleranordnung.

Gemäß dem Anspruch 1 ist vorgesehen, eine Kühleranordnung mit an die Sammelkasten angeschlossen Zu- und Abflußleitungen zur Strömungstechnisch Verbindung mehrerer kühler, wobei in direkter oder indirekter Nachbarschaft zu dem Ende des ersten und / oder letzten Flachrohrs der mindestens einen Flachrohr - Reihe ein Anschlußstutzen angeordnet ist, dessen Mündung in den Sammelkasten in einer Reihe mit den Mündungen der Flachrohre in den Sammelkasten vorgesehen ist und der den Anschluß der Zu - oder Abflußleitung der

Kühler gestattet.

Durch die erfindungsgemäße Ausbildung eignet sich die Kühleranordnung und der Kühler insbesondere für Anschlußbedingungen, bei denen die Zu - oder Abflußleitungen in unmittelbarer Nähe der Kühleranordnung oder des Kühlers angeordnet sind. Bei Kühleranordnungen und Kühlern aus dem Stand der Technik werden Anschlußstutzen gewöhnlich in der Wandung des Sammelkastens plaziert, die dann mit einer entsprechenden Öffnung mit einem Lötrand versehen werden muß. Gegenüber solchen Lösungen führt die vorliegende Erfindung zu reduziertem Fertigungsaufwand. Der Kühler führt also nicht nur im Zusammenhang mit der Kühleranordnung zu den erwähnten Vorteilen, sondern auch dann, wenn er als einzelner Kühler angewendet wird. Weil die flachen Zu - und Abflußleitungen in Nachbarschaft zu dem Ende des am weitesten außen liegenden bzw. des ersten und/oder letzten Flachrohrs der Reihe in den Sammelkasten ein - oder austreten, ist die Kühleranordnung bezüglich ihrer Kompaktheit weiter verbessert worden, denn in der Anmeldung ist der Ein - und Austritt von den Stirnseiten der Sammelkästen vorgesehen worden, also quer zur Richtung der Flachrohre und nicht in einer Reihe dazu, wodurch etwas mehr Raum beansprucht wird.

Unter direkter Nachbarschaft ist zu verstehen, daß sich das Ende des Flachrohrs und der Anschlußstutzen der Zu - oder Ablaufleitungen berühren oder kein Bauteil zwischen sich haben, wohingegen bei der indirekten Nachbarschaft z. B. das Ende einer Wellrippe und / oder eines Seitenteils des jeweiligen Kühlers und / oder ein Rohrbodenabschnitt zwischen dem Ende des Flachrohrs und dem Anschlußstutzen angeordnet ist.

Die Kühler der Anordnung bestehen entweder (und vorzugsweise) aus Kühler, die Rohrböden besitzen, wie diejenigen aus der Anmeldung DE 199 50 753.8 (Ansprüche 2 und 3) oder zumindest einige der Kühler können auch gemäß den Anmeldungen DE 100 16 113. 8, DE 100 19 268.8 oder DE 100 33 070.3 ohne Rohrboden ausgebildet sein, (Ansprüche 4 und 5). Auf diese Anmeldungen wird ausdrücklich Bezug genommen. Hier nicht erwähnte Merkmale, die unter Umständen für die Ausführbarkeit erforderlich sein könnten, sind in letzteren Anmeldungen enthalten.

Zwischen der Zulauf - oder der Ablaufleitung und dem jeweiligen Sammelkasten sind Anschlußstutzen angeordnet. Die Anschlußstutzen besitzen vorzugsweise einen rechteckigen Strömungsquerschnitt. Das eine Ende des Anschlußstutzens ist so ausgebildet, daß das Ende der Zu - oder Ablaufleitung vorzugsweise mittels Steckverbindung angeschlossen werden kann. Die Steckverbindung selbst kann bekannter Ausführung sein. Die Anschlußstutzen bestehen aus Aluminium und sie sind je nach Bedarf mit Lot beschichtet, so daß sie bei der Herstellung des jeweiligen Kühlers der Kühleranordnung gleich mit eingesetzt und verlötet werden können.

Wenn Kühler mit Rohrböden zum Einsatz kommen, ist im Rohrboden eine mit dem Anschlußstutzen korrelierende Öffnung vorhanden. Die Öffnung ist von einem Durchzug umgeben, der einen geeigneten Lötrand zur Verbindung mit dem Anschlußstutzen bildet.

Bei "rohrbodenlosen" Kühlern ist das in den Sammelkasten mündende eine Ende des Anschlußstutzens ähnlich den Enden der Flachrohre zu einem Rechteck umgeformt. Die eine Längsseite des Rechtecks liegt an der Längsseite des am weitesten außen liegenden Flachrohres oder an einem Seitenteil an. Die gegenüberliegende Längsseite ist dem Verbindungsrand der Stirnwand des Sammelkastens umfaßt und die beiden kurzen Seiten des Rechtecks sind von den Verbindungsrändern beider Längsseiten des Sammelkastens eingefaßt.

Es ist von Vorteil, wenn die Zu - und Ablaufleitungen aus Krümmern, Muffen, T-Stücken, Kreuzstücken und geraden oder gebogenen Leitungsabschnitten je nach Bedarf baukastenartig zusammensteckbar sind. Dadurch können Kühleranordnungen, wobei unterschiedliche Kühler der Anordnung strömungstechnisch verbunden sind, wie beispielsweise im Anspruch 7 beschrieben, wirtschaftlicher und unter Verwendung von Gleichteilen hergestellt werden.

Die Krümmer, Muffen, T - Stücke und Kreuzstücke sind vorzugsweise Kunststoff- Spritzgussteile, während die Leitungsabschnitte vorzugsweise aus Aluminium bestehen, beispielsweise als Strangpressprofile ausgebildet sind.

Die Anordnung der Zu - und Abflußleitungen ist so gewählt, daß die Strömungswiderstände zu allen beteiligten Kühlern etwa gleich groß sind, so daß die Menge des zu kühlenden Mittels, die durch jeden Kühler strömt, ohne Verwendung von Klappen oder anderen Regulierungsorganen etwa gleich groß ist.

Die Erfindung wird nachfolgend in einigen Ausführungsbeispielen beschrieben, wozu auf die beiliegenden Zeichnungen Bezug genommen wird. Daraus können gegebenenfalls weitere Merkmale und Wirkungen der Erfindung entnommen werden.

Die Figuren zeigen folgendes:
Fig. 1 prinzipieller Vertikalschnitt durch eine Kühleranordnung;
Fig. 2 eine Seitenansicht der Kühleranordnung;
Fig. 3 eine perspektivische Ansicht der Kühleranordnung
Fig. 4 eine Ansicht von hinten auf die Kühleranordnung;
Fig. 5 eine andere perspektivische Ansicht der Kühleranordnung;
Fig. 6 einen Längsschnitt durch einen Teil eines Kühlers;
Fig. 7 Schnitt B - B aus Fig. 6;
Fig. 8 eine perspektivische Ansicht auf das Kühlerteil der Fig. 6 und 7;
Fig. 9 einen Längsschnitt durch einen Teil eines Kühlers einer anderen Ausführungsform;
Fig. 10 Schnitt B - B aus Fig. 9;
Fig. 11 eine perspektivische Ansicht auf das Kühlerteil der Fig. 9 und 10;
Fig. 12 eine weitere Variante, ähnlich Fig. 11;
Die Kühleranordnung ist kastenförmig aufgebaut.

In Fig. **1** ist der obere Kühler **1** und der untere Kühler **2** der Kühleranordnung zu erkennen, sowie ein von der Kühleranordnung eingeschlossener Radialventilator **10** mit einer Ventilatorachse **V.** Die Kühleranordnung hat eine Frontwand **F** und eine Rückwand **R.** Die Flachrohre **8** sämtlicher Kühler **1, 2, 6** verlaufen quer zur Ventilatorachse **V.** Sie wurden in Fig. 1 lediglich im oberen Kühler eingezeichnet. An der Rückwand **R** befinden sich Zuflußleitungen **3z** und an der Frontwand **F** Abflußleitungen **3a.** Die Kühler **2, 6** und **7** sind Kühlflüssigkeitskühler, die mittels der Zu - und Abflußleitungen **3z** und **3a** verbunden sind. Der Kühler **7** ist gegenüber dem Kühler **6** angeordnet, wie aus Fig. 3 verständlich wird. In den Fig. 1 bis 5 wurden Pfeile **4** eingezeichnet, welche die Durchströmungsrichtung der Leitungen **3z, 3a** und der Kühler **2, 6, 7** in den nicht gezeigten Flachrohren **8** anzeigen. Die Flachrohre **8** verlaufen also in Richtung der in den Fig. 2, 3 und 5 in den Kühlern **2** oder **6** eingezeichneten Pfeile **4** und damit quer zur in Fig. 1 eingezeichneten Vertilatorachse **V.** Der Einritt der Kühlflüssigkeit ist im Eckbereich **E** an der Rückwand **R** angeordnet. (Fig. 4) Der Austritt befindet sich im diagonalen Eckbereich **E** an der Frontwand **F.** (Fig. 3) Wie aus der Fig. 2 u. a. zu sehen ist, haben die Kühler **1, 2, 6** und **7** jeweils zwei Sammelkästen **5,** wobei jeweils zwei Sammelkästen **5** benachbarter Kühler **2, 6** eine Kante der Kühleranordnung ausbilden, wo sie eng aneinanderliegen, um die Kühleranordnung abzuschließen und dadurch die vom Radialventilator **10** angesaugte Kühlluft zwingen, zwischen den Flachrohren **8** der Kühler hindurchzuströmen. Aus den Fig. 2 und 4 sind die aneinanderliegenden Sammelkästen **5** zu erkennen.

Bezug nehmend auf die Fig. 3 und 4 kann erkannt werden, daß die Zuflußleitungen **3z** und die Abflußleitungen **3a** aus geraden Leitungsabschnitten **23,** aus gebogenen Leitungsabschnitten **26,** aus Krümmern **24** und Kreuzstücken **25** bestehen, die mittels Anschlußmuffen **13** verbunden sind. Sie sind unter Verwendung von Dichtungen zusammensteckbar. Die geraden und gebogenen Leitungsabschnitte **23 ; 26** bestehen aus stranggepreßten Aluminiumprofilen. Die Krümmer **24** sowie die Kreuzstücke **25** sind Kunststofformteile. Mit einer solchen Ausbildung lassen sich beliebige Schaltungsvarianten, d. h. strömungstechnische Verbindungen mehrerer Kühler, kostengünstig realisieren.

Die Zu - und die Abflußleitungen **3z** und **3a** wurden nun in ganz besonderer Weise an die Sammelkästen **5** angeschlossen, wodurch die Kühleranordnung aber auch jeder einzelne Kühler eine sehr kompakte und raumsparende Gestalt erhält. Die in den Fig. 1 bis 5 eingekreisten Anschlüsse **A** sind in den Fig. 6 bis 12 in mehreren Varianten näher dargestellt und sollen nachfolgend beschrieben werden. Wie die genannten Figuren zeigen, wurde lediglich der Anschluß **A** an jeweils einzelne Kühler **2, 6** oder **7** gezeigt, die dann, wie vorstehend beschrieben, zur Kühleranordnung zusammengefügt werden können. Die Fig. 6 bis 8 bilden eine Variante ab, in der Kühler **2, 6, 7** verwendet werden, die über gegenüberliegende Rohrböden **11** verfügen, wovon nur einer gezeigt ist. Die Rohrböden **11** haben in bekannter Weise eine Reihe von Öffnungen, in denen die Enden der Flachrohre **8** münden, sie bilden Mündungen **22.** Ferner haben die Rohrböden **11** einen Überstand **17,** d. h. sie gehen deutlich über das erste oder letzte Flachrohr **8.1** der Flachrohr-Reihe hinaus. Der Überstand **17** ist von dem Ende des Sammelkastens **5** mit umfaßt, wie die Fig. 6 zeigt. In dem Überstand **17** befindet sich eine Öffnung **15,** in der das Ende eines Anschlußstutzens **12** hinein paßt und dadurch die Mündung **21** bildet. Die Öffnung **15** hat einen Durchzug **18,** vergleichbar mit den Durchzügen **18** an den für die Flachrohre **8** vorgesehenen Öffnungen, welche die Mündungen **22** bilden. Im Ausführungsbeispiel sind die Durchzüge **18** nach innen angebracht worden bzw. gerichtet. In anderen nicht gezeigten Ausführungsbeispielen weisen die Durchzüge **18** zum aus den Flachrohren **8** und den Wellrippen **9** bestehenden Kühlnetz hin, also nach außen. Aus Fig. 6 ist insbesondere die in diesem Fall indirekte Nachbarschaft zwischen dem Anschlußstutzen **12** und dem letzten Flachrohr **8.1** der Flachrohr-Reihe zu erkennen. Indirekt ist die Nachbarschaft deshalb, weil der Kühler ein Seitenteil **16** und eine äußere Wellrippe **9** aufweist, die zwischen dem Anschlußstutzen **12** und dem Flachrohr **8.1** angeordnet sind. Wie insbesondere die Fig. 7 und 8 deutlich machen, ist die Mündung **21** des Anschlußstutzens **12** in einer Reihe mit den Mündungen **22** der Flachrohre **8; 8.1** angeordnet worden. Der Querschnitt des Anschlußstutzens 12, im Bereich seiner Mündung 21, ist in diesem Ausführungsbeispiel etwa rechteckig ausgeformt. Er kann jedoch beliebig, beispielsweise auch rund ausgeformt sein, wobei natürlich die Öffnung im Rohrboden 11 die gleiche Form haben muß. Der Anschlußstutzen **12** besitzt außerdem am der Mündung **21** entgegengesetzten Ende eine Anschlußmuffe **13,** die dem Anschluß der Zu - oder Abflußleitung **3z; 3a** dient, wie vorstehend bereits erläutert wurde. Die Sammelkästen **5** können z. B. aus Aluminium bestehen, wobei dann die Verbindungsränder **20** der Sammelkästen **5** mit den Rohrböden **11** und gleichzeitig alle anderen Einzelteile mittels Löten verbunden werden können. Diese Ausführungsart läßt jedoch auch die Verwendung von Sammelkästen **5** aus Kunststoff zu, wobei dann die Verbindungsränder **20** mit den Rohrböden **11** in bekannter Weise mechanisch und dicht verbunden werden müssen.

Die Fig. 9 bis 11 und die Fig. 12 zeigen zwei weitere Varianten des Anschlusses **A.** Hierbei handelt es sich um Kühler, die keine Rohrböden **11** aufweisen. Zunächst wird die Variante aus den Fig. 9 bis 11 beschrieben. Die Enden **30** der Flachrohre **8; 8.1** besitzen Abbiegungen und zwar so, daß die Enden **30** mit den Längsseiten **31** benachbarter Flachrohre **8** aneinanderliegen und mittels Löten verbunden werden können. In indirekter Nachbarschaft zum ersten Flachrohr **8.1** ist der Anschlußstutzen **12** angeordnet. Dazwischen befindet sich das Ende einer Wellrippe **9** und eines Seitenteils **16.** Die Mündungen **22** der Flachrohre **8; 8.1** und die Mündung **21** des Anschlußstutzens **12** liegen auch hierbei in einer Reihe, wie aus den Fig. 10 und 11 zu sehen ist. Die Mündung **21** des Anschlußstutzens **12** wurde etwa rechteckförmig umgeformt. Nachdem die Flachrohre **8; 8.1,** die Wellrippen **9** und der Anschlußstutzen **12** zusammengefügt worden sind, wird der in Fig. 9 teilweise gezeichnete Sammelkasten **5** angesetzt, und zwar so, daß seine Verbindungsränder **20** die Enden **30** der Flachrohre **8; 8.1** an den Schmalseiten **32** und das Ende des Anschlußstutzens **12** umfassen. Da der gesamte Kühler dieses Ausführungsbeispiels aus Aluminium besteht, können sämtliche Verbindungen mit einer Lötoperation erledigt werden. Wie aus der vorstehenden Beschreibung zu sehen ist, eignet sich diese Variante also insbesondere für vollständig aus Aluminium hergestellte Kühler.

Die Fig. 12 zeigt ebenfalls einen "rohrbodenlosen" Kühler, der vollständig, also einschließlich der Sammelkästen **5,** aus Aluminium hergestellt ist. Im Unterschied zu dem in den Fig. 9 bis 11 beschriebenen Kühler, wurde in Fig. 12 der Anschlußstutzen **12** in direkter Nachbarschaft zum ersten Flachrohr **8.1** angeordnet. Die übrige Ausbildung kann identisch mit der beschriebenen sein. Die zeichnerische Darstellung in Fig. 12 enthält auch die Verbindungsränder 20, die ein Teil des ansonsten nicht gezeigten Sammelkastens 5 sind.

## Patentansprüche

1. Kühleranordnung bestehend aus mehreren Kühlern (2, 6, 7), die je zwei mit Verbindungsrändern (20) ausgestattete Sammelkästen (5) aufweisen, zur Kühlung verschiedener Fluide, deren in mindestens einer Reihe angeordnete, die Sammelkästen (5) verbindende Flachrohre (8) quer zur Ventilatorachse (V) des im Inneren der Kühleranordnung angeordneten Radialventilators (10) verlaufen, mit einer Frontwand (F) und einer Rückwand (R) **gekennzeichnet durch** an die Sammelkästen (5) angeschlossen Zu- und Abflußleitungen (3z, 3a) zur Strömungstechnisch Verbindung mehrerer kühler, wobei in direkter oder indirekter Nachbarschaft zu dem Ende des ersten und / oder letzten Flachrohrs (8.1) der mindestens einen Flachrohr - Reihe ein Anschlußstutzen (12) angeordnet ist, dessen Mündung (21) in den Sammelkasten (5) in einer Reihe mit den Mündungen (22) der Flachrohre (8; 8.1) in den Sammelkasten (5) vorgesehen ist und der den Anschluß der Zu - oder Abflußleitung (3z; 3a) der Kühler (2, 6, 7) gestattet.

2. Kühleranordnung nach Anspruch 1, **dadurch gekennzeichnet, daß** die Kühler die Sammelkästen (5) und Rohrböden (11) aufweisen, die über die Verbindungsränder (20) verbunden sind, wobei die Rohrböden (11) die Mündungen (22) bildende Öffnungen für die Flachrohre (8) besitzen und über das erste und/oder letzte Flachrohr (8.1) der Flachrohr - Reihe überstehen, wobei in diesem Überstand (17) eine die Mündung (21) bildende Öffnung (15) angeordnet ist, die vom Ende des Sammelkastens (5) mit umfaßt ist, in die der Anschlußstutzen (12) eingesetzt ist.

3. Kühleranordnung nach den Ansprüchen 1 oder 2, **dadurch gekennzeichnet, daß** die Öffnung (15) im Überstand (17) des Rohrbodens (11) einen nach innen oder nach außen angeformten Durchzug (18) aufweist, um das eine Ende des Anschlußstutzens (12) mittels Löten dicht zu verbinden und daß an das andere Ende des Anschlußstutzens (12) die Zu - oder die Abflußleitung (3z; 3a) anschließbar ist.

4. Kühleranordnung nach Anspruch 1, **dadurch gekennzeichnet, daß** wenigstens einige der Kühler keine Rohrböden (11) aufweisen, wobei die Verbindungsränder (20) der Sammelkästen (5) mit den Schmalseiten (32) der die Mündungen (22) bildenden umgeformten Enden (30) der Flachrohre (8) und die Längsseiten (31) der Enden (30) der benachbarten Flachrohre (8) untereinander verbunden sind und wobei in Reihe zum Ende (30) des ersten und/oder letzten Flachrohres (8.1) der Flachrohr - Reihe der Anschlußstutzen (12) angeordnet ist, dessen Mündung (21) vom Ende des Sammelkastens (5) mit umfaßt ist.

5. Kühleranordnung nach den Ansprüchen 1 oder 4, **dadurch gekennzeichnet, daß** der Anschlußstutzen (12) mit dem Ende (30) des ersten und/oder letzten Flachrohrs (8.1) oder mit einem Seitenteil (16) des Kühlers und mit den Verbindungsrändern (20) des Sammelkastens zusammengefügt und mittels Löten verbunden ist.

6. Kühleranordnung nach den vorstehenden Ansprüchen, **dadurch gekennzeichnet, daß** die Anschlußstutzen (12) aus Aluminium bestehen, vorzugsweise aus Aluminiumblech geformt sind, das je nach Bedarf mit Lot beschichtet ist.

7. Kühleranordnung nach einem der Ansprüche 1 bis 6, **dadurch gekennzeichnet, daß** die Zu - oder Abflußleitungen (3z; 3a) an der Rückwand (R) und die Zu - oder Abflußleitungen (3z; 3a) an der Frontwand (F) so angeordnet sind, daß entweder ein seitlich angeordneter Kühler (6) der Kühleranordnung mit dem unteren Kühler (2), oder beide seitlichen Kühler (6; 7) mit dem unteren Kühler (2), oder beide seitlich angeordneten Kühler (6; 7) miteinander strömungstechnisch verbunden sind.

8. Kühleranordnung nach einem der vorstehenden Ansprüche, **dadurch gekennzeichnet, daß** die Zu - und Abflußleitungen (3z; 3a) und der Anschlußstutzen (12) einen etwa rechteckigen Querschnitt aufweisen und die Zu - und Abflußleitungen (3z; 3a) aus Krümmern (24), Muffen (13), T-Stücken, Kreuzstücken (25) und geraden (23) und/oder gebogenen Leitungsabschnitten (26) je nach Bedarf baukastenartig zusammensteckbar sind.

9. Kühleranordnung nach Anspruch 8, **dadurch gekennzeichnet, daß** die Krümmer (24), die Muffen (13), die T - Stücke und die Kreuzstücke (25) Kunststoff - Spritzgussteile sind und die Leitungsabschnitte (23; 26) aus Aluminium bestehen, beispielsweise als Strangpressprofile ausgebildet sind.

## Claims

1. Cooler arrangement, consisting of a plurality of coolers (2, 6, 7) which each have two headers (5) equipped with connecting edges (20), for cooling various fluids, of which the flat tubes (8) arranged in at least one row and connecting the headers run transversely with respect to the fan axis (V) of the radial fan (10) arranged inside the cooler arrangement, with a front wall (F) and with a rear wall (R), **characterized by** inflow and outflow lines (3z; 3a), connected to the headers (5), for the flow connection of a plurality of coolers, there being arranged in direct or indirect proximity to the end of the first and/or last flat tube (8.1) of the at least one flat-tube row a connection piece (12), of which the issue (21) into the header (5) is provided in a row with the issues (22) of the flat tube (8; 8.1) into the header (5) and which permits the connection of the inflow or outflow line (3z; 3a) of the coolers (2, 6, 7).

2. Cooler arrangement according to Claim 1, **characterized in that** the coolers have headers (5) and tube bottoms (11) which are connected via the connecting edges (20), the tube bottoms (11) possessing, for the flat tubes (8), ports which form the issues (22) and projecting beyond the first and/or last flat tube (8.1) of the flat-tube row, there being arranged in this projection (17) a port (15) which forms the issue (21) and is surrounded by the end of the header (5) and into which the connection piece (12) is inserted.

3. Cooler arrangement according to either one of Claims 1 or 2, **characterized in that** the port (15) in the projection (17) of the tube bottom (11) has a rim hole (18) integrally formed inwards or outwards, in order to connect one end of the connection piece (12) sealingly by means of soldering, and **in that** the inflow or outflow line (3z; 3a) can be connected to the other end of the connection piece (12).

4. Cooler arrangement according to Claim 1, **characterized in that** at least some of the coolers have no tube bottoms (11), the connecting edges (20) of the headers (5) being connected to the narrow sides (32) of those shaped ends (30) of the flat tubes (8) which form the issues (22) and the longitudinal sides (31) of the ends (30) of the adjacent flat tube (8) being connected to one another, and the connection piece (12), of which the issue (21) is surrounded by the end of the header (5), being arranged in a row with the end (30) of the first and/or last flat tube (8.1) of the flat-tube row.

5. Cooler arrangement according to either one of Claims 1 and 4, **characterized in that** the connection piece (12) is joined together with and connected by means of a soldering tool to the end (30) of the first and/or last flat tube (8.1) or to a side part (16) of the cooler and to the connecting edges (20) of the header.

6. Cooler arrangement according to the preceding claims, **characterized in that** the connection pieces (12) consist of aluminium, preferably are shaped from sheet aluminium which is coated, as required, with solder.

7. Cooler arrangement according to one of Claims 1 to 6, **characterized in that** the inflow or outflow lines (3z; 3a) on the rear wall (R) and the inflow or outflow lines (3z; 3a) on the front wall (F) are arranged such that either one laterally arranged cooler (6) of the cooler arrangement is flow-connected to the lower cooler (2) or both lateral coolers (6; 7) are flow-connected to the lower cooler (2) or both laterally arranged coolers (6; 7) are flow-connected to one another.

8. Cooler arrangement according to one of the preceding claims, **characterized in that** the inflow and outflow lines (3z; 3a) of the connection piece (12) are in approximately rectangular cross section, and the inflow and outflow lines (3z; 3a) can be plugged together, as required, in a modular manner from elbows (24), sockets (13), T-pieces, crosspieces (25) and straight (23) and/or bent (26) line sections.

9. Cooler arrangement according to Claim 8, **characterized in that** the elbows (24), the sockets (13), the T-pieces and the crosspieces (25) are plastic injection mouldings, and the line sections (23; 26) consist of aluminium, for example are produced as extruded profiles.

## Revendications

1. Système de refroidissement constitué de plusieurs refroidisseurs (2, 6, 7) qui présentent chacun deux caisses collectrices (5) munies de bords de liaison (20), pour le refroidissement de divers fluides, dont les tubes plats (8) disposés en au moins une rangée, reliant les caisses collectrices (5) s'étendent transversalement à l'axe de ventilateur (V) du ventilateur radial (10) disposé à l'intérieur du système de refroidissement, comprenant une paroi avant (F) et une paroi arrière (R), **caractérisé par** des conduites d'amenée et d'évacuation (3z ; 3a) raccordées aux caisses collectrices (5) pour la connexion par technique fluidique de plusieurs refroidisseurs, un raccord (12) étant disposé à proximité directe ou indirecte de l'extrémité du premier et/ou du dernier tube plat (8.1) de l'au moins une rangée de tubes plats, dont l'embouchure (21) dans les caisses collectrices (5) est prévue en série avec les embouchures (22) des tubes plats (8 ; 8.1) dans les caisses collectrices (5) et qui constitue le raccordement de la conduite d'amenée ou d'évacuation (3a ; 3a) des refroidisseurs (2, 6, 7).

2. Système de refroidissement selon la revendication 1, **caractérisé en ce que** les refroidisseurs présentent les caisses collectrices (5) et les plaques à tubes (11) qui sont connectées par le biais des bords de liaison (20), les plaques à tubes (11) possédant des ouvertures pour les tubes plats (8) formant les embouchures (22) et dépassant au-delà du premier et/ou du dernier tube plat (8.1) de la rangée de tubes plats, une ouverture (15) formant l'embouchure (21) étant disposée dans ce porte-à-faux (17), laquelle est entourée par l'extrémité de la caisse collectrice (5) dans laquelle le raccord (12) est inséré.

3. Système de refroidissement selon les revendications 1 ou 2, **caractérisé en ce que** l'ouverture (15) dans le porte-à-faux (17) de la plaque à tubes (11) présente un passage (18) formé vers l'intérieur ou vers l'extérieur, afin de connecter hermétiquement par brasage une extrémité du raccord (12) et **en ce que** la conduite d'amenée ou d'évacuation (3z ; 3a) peut être raccordée à l'autre extrémité du raccord (12).

4. Système de refroidissement selon la revendication 1, **caractérisé en ce qu'**au moins quelques uns des refroidisseurs ne présentent pas de plaques à tubes (11), les bords de liaison (20) des caisses collectrices (5) étant connectés aux petits côtés (32) des extrémités façonnées (30) des tubes plats (8) formant les embouchures (22), et les longs côtés (31) des extrémités (30) des tubes plats adjacents (8) sont connectés les uns aux autres, le raccord (12) étant disposé en rangée par rapport à l'extrémité (30) du premier et/ou du dernier tube plat (8.1) de la rangée de tubes plats, son embouchure (21) étant entourée par l'extrémité de la caisse collectrice (5).

5. Système de refroidissement selon l'une quelconque des revendications 1 ou 4, **caractérisé en ce que** le raccord (12) est assemblé à l'extrémité (30) du premier et/ou du dernier tube plat (8.1) ou à une partie latérale (16) du refroidisseur et aux bords de liaison (20) de la caisse collectrice et est connecté par brasage.

6. Système de refroidissement selon l'une quelconque des revendications précédentes, **caractérisé en ce que** les raccords (12) sont en aluminium, de préférence façonnés en tôle d'aluminium, qui en fonction des besoins est revêtue de brasure.

7. Système de refroidissement selon l'une quelconque des revendications 1 à 6, **caractérisé en ce que** les conduites d'amenée ou d'évacuation (3z ; 3a) sont disposées sur la paroi arrière (R) et les conduites d'amenée ou d'évacuation (3z ; 3a) sont disposées sur la paroi avant (F) de telle sorte que soit un refroidisseur disposé latéralement (6) du système de refroidissement soit connecté par technique fluidique au refroidisseur inférieur (2), soit que les deux refroidisseurs disposés latéralement (6 ; 7) soient connectés par technique fluidique au refroidisseur inférieur (2), soit que les deux refroidisseurs disposés latéralement (6 ; 7) soient connectés l'un à l'autre par technique fluidique.

8. Système de refroidissement selon l'une quelconque des revendications précédentes, **caractérisé en ce que** les conduites d'amenée et d'évacuation (3z ; 3a) et le raccord (12) présentent une section transversale approximativement rectangulaire et les conduites d'amenée et d'évacuation (3z ; 3a) peuvent être assemblées à partir de raccords coudés (24), de manchons (13), de pièces en T, de pièces en croix (25) et de portions de conduites droites (23) et/ou courbées (26) en fonction des besoins pour former un module.

9. Système de refroidissement selon la revendication 8, **caractérisé en ce que** les raccords coudés (24), les manchons (13), les pièces en T et les pièces en croix (25) sont des pièces en plastique moulées par injection et les portions de conduites (23 ; 26) sont en aluminium, par exemple sont réalisées sous forme de profilés filés.
